# EUROPÄISCHE PATENTANMELDUNG

(11) **EP 0 417 615 A1**
(43) Veröffentlichungstag der Anmeldung: **20.03.1991**
(21) Anmeldenummer: 90117029.0
(22) Anmeldetag: 05.09.1990
(51) Int. Cl.: A61G 3/00

(54) **Einrichtung für Krankentransport- bzw. Rettungswagen od.dgl.**

(30) Priorität: 11.09.1989 DE 3930296
(71) Anmelder: Binz GmbH & Co, D-73541 Lorch (DE)
(72) Erfinder:
(74) Vertreter: Manitz, Gerhart, Dr. Dipl.-Phys.

(57) **Zusammenfassung**

Die Einrichtung besitzt einen modularen Aufbau mit in vielfacher Weise kombinierbaren Modulen (1,6), zu deren decken- bzw. wandseitigen Halterung an der Decke bzw. den Wänden der Karosserie des Fahrzeuges innenseitige Pfosten, Rippen und/oder Verstrebungen rasterartig angeordnet sind.

## Beschreibung

Die Erfindung bezieht sich auf die Einrichtung von Krankentransport- bzw. Rettungswagen u.dgl. mit innenseitiger segmentierter Wand- bzw. Deckenverkleidung sowie daran angeordneten Aufnahmen für Geräte, Ausrüstungsteile, Medikamente u.dgl. in der Patiententransportkabine.

Eine entsprechende Einrichtung ist beispielsweise aus der Druckschrift "brandschutz/Deutsche Feuerwehr-Zeitung" 12/1988, Seiten 697 bis 699 dargestellt. Gemäß dieser Druckschrift ist der Innenraum der Patiententransportkabine mit doppeltkunststoffbeschichteten, mehrschichtverleimten Platten verkleidet, welche ohne zusätzliche Verstärkung Punktlasten bis etwa 200 kg aufnehmen können. Damit besteht die Möglichkeit, wandseitig anzuordnende Einrichtungsgegenstände, wie z.B. Schränke bzw. Aufnahmen für Geräte, Ausrüstungsteile und Medikamente, unmittelbar an den genannten Platten zu haltern.

Aus dem DE-U 87 09 847 ist es bekannt, Gerätesysteme mit modularem Aufbau, beispielsweise Geräte für den Anästhesiebereich, in Krankentransport- bzw. Rettungswagen an einem gestellartigen Rahmen anzuordnen, welcher dabei ein Haltegerüst für die teilweise schweren Geräteteile bildet.

Die DE-B 33 24 849 zeigt eine Montagewand zum Haltern von Meß-, Prüf- oder medizinischen Behandlungsgeräten. Diese insbesondere für Kliniken, Sanitätsräume od.dgl. vorgesehene Vorrichtung besteht im wesentlichen aus schachbrettartig angeordneten magnetisierbaren Platten sowie zwischen den Platten angeordneten, einander kreuzenden Profilschienen mit beispielsweise trapezförmigem Querschnitt. An den Platten können leichte Geräte mit Haftmagneten gehaltert werden. In die Profilschienen lassen sich entsprechend angepaßte Füße bzw. Halteelemente schwerer Geräte einsetzen. Auf diese Weise wird ein wandförmiges Haltegerüst zur variablen Anordnung von Gerätesystemen gebildet.

Die oben beschriebenen bekannten Konstruktionen haben in der Praxis für die Einrichtung von Krankentransport- bzw. Rettungswagen od.dgl. nur eine geringe Bedeutung.

Üblicherweise werden die Decke sowie die Wände in der Krankentransportkabine derartiger Fahrzeuge mit großflächigen, in der Regel eine gesamte Wand bzw. die gesamte Decke überdeckenden Kunststoffteilen ausgekleidet. Auf diesen Verkleidungen werden dann Aufnahmeelemente für Geräte und Ausrüstungsstücke angeordnet. Da jedoch die großflächigen Auskleidungen im allgemeinen nicht tragfähig genug sind, muß bei der Installation der Aufnahmen berücksichtigt werden, ob bzw. inwieweit an dem jeweils gewünschten Anbringungsort hinter der Auskleidung belastbare Karosserieteile vorhanden sind, mit denen sich die jeweilige Aufnahme durch die Auskleidung hindurch tragfähig verbinden läßt. Gegebenenfalls muß die Karosserie vor Anbringung der Auskleidungen entsprechend individuell modifiziert werden.

Darüber hinaus sind insbesondere für den Deckenbereich große Auskleidungsteile bekannt, welche gehäuseförmige Abschnitte aufweisen, die als Aufnahmen für medizinische Geräte und Hilfsmittel nutzbar sind.

Entsprechend der Größe der bisherigen Auskleidungsteile erfordert deren Herstellung aus Kunststoff große Formen, welche sich für eventuelle Modifikationen der Auskleidungen nur mit hohem Aufwand abändern lassen. Somit ist es für einen Kunden beispielsweise in der Regel nicht möglich, anstelle einer angebotenen Auskleidung mit gehäuseartigen Abschnitten eine modifizierte Einrichtung zu erhalten.

Deshalb ist es Aufgabe der Erfindung, eine kostengünstige Möglichkeit für eine weitgehend variierbare Einrichtung vom Krankentransport- bzw. Rettungswagen u.dgl. zu schaffen.

Diese Aufgabe wird erfindungsgemäß dadurch gelöst, daß an den Karosseriewänden und/oder am Karosseriedach Pfosten, Rippen und/oder Verstrebungen mit vorgegebenen Abständen nach Art eines Rasters angeordnet sind und die Innenverkleidung der Wände und/oder Decke aus Modulen zusammensetzbar ist, die als miteinander kombinierbare unterschiedliche Formteile, vorzugsweise aus Kunststoff, mit dem Raster angepaßten Maßen ausgebildet und mit vorbereiteten Aussparungen, Vertiefungen oder Ausnehmungen, in die sich verschiedenartige, vorgefertigte Aufnahmeelemente bzw. Einsätze einsetzen lassen, bzw. mit angeformten Aufnahmen für die Geräte, Ausrüstungsteile, Medikamente u.dgl. versehen sind.

Die Erfindung beruht auf dem allgemeinen Gedanken, die Patiententransportkabine von Krankentransport- bzw. Rettungswagen u.dgl. mit modularen Formteilen auszukleiden, deren Abmessungen dem Rastermaß von Pfosten, Rippen und/oder Verstrebungen an den Karosseriewänden bzw. am Karosseriedach angepaßt sind. Aufgrund der modularen Struktur besitzt jedes Formteil verhältnismäßig geringe Abmessungen, so daß auch bei leichter Bauweise eine besonders hohe Stabilität gewährleistet werden kann. Gleichzeitig ist eine große Variabilität möglich, weil die Formteile praktisch beliebig miteinander kombiniert werden können. Im übrigen liegt ein besonderer Vorzug der Erfindung darin, daß eine sehr glattflächige Auskleidung ermöglicht wird, weil die Aufnahmen für die Geräte, Ausrüstungsteile, Medikamente u.dgl. praktisch integrale Bestandteile der Formteile darstellen.

Außerdem ist vorteilhaft, daß sich die Erfindung außer bei Landfahrzeugen auch bei Luftfahrzeugen entsprechend einsetzen läßt.

Erfindungsgemäß wird also das jeweils als Krankentransport- bzw. Rettungswagen auszurüstende Fahrzeug für die Einrichtung mit Modulen mit Standardabmessungen vorbereitet. Dadurch wird die Installation der Einrichtung wesentlich vereinfacht, weil alle Module in praktisch gleichartiger Weise installiert werden können. Des weiteren wird eine hohe Variabilität der Einrichtungsmöglichkeiten geschaffen, weil mit vertretbarem Aufwand verschiedenartige Module bereitgehalten und praktisch beliebig miteinander kombiniert werden können.

Trotz der großen Vielzahl möglicher Zusammenstellungen der Module kann das jeweilige Fahrzeug immer in praktisch gleichbleibender, standardisierter Weise auf die Einrichtung als Krankentransport- bzw. Rettungswagen vorbereitet werden. Da die Aufnahmen für Geräte und Ausrüstungsstücke in der Regel mittelbar - über die Module - an den Pfosten, Rippen bzw. Verstrebungen gehaltert sind, erübrigt es sich weitestgehend, für die jeweils gewünschte Einrichtung gesonderte belastbare Strukturen an der Karosserie vorzusehen.

Gemäß einer besonders bevorzugten Ausführungsform der Erfindung ist vorgesehen, die Module an ihren Rändern jeweils durch an den Pfosten, Rippen bzw. Verstrebungen anzubringende Aufnahmeleisten zu haltern.

Dazu können die Module wand- bzw. deckenparallele Randstreifen besitzen, die sich in passende Profilnuten der Aufnahmeleisten einsetzen lassen.

Ein besonderer Vorzug der Halterung der Module mittels Aufnahmeleisten liegt darin, daß eine großflächige Lastabtragung ermöglicht wird und dementsprechend kaum punktuelle Belastungen der Module bzw. der Pfosten, Rippen oder Verstrebungen auftreten können.

Im übrigen wird auch eine begrenzt verschiebbare Anordnung der Module möglich, wodurch beispielsweise starke Verspannungen aufgrund von Wärmedehnungen weitestgehend vermieden werden können.

Im übrigen wird hinsichtlich bevorzugter Merkmale der Erfindung auf die Ansprüche sowie die nachfolgende Erläuterung bevorzugter Ausführungsbeispiele anhand der Zeichnung verwiesen.

Dabei zeigen
Fig. 1 bis 7 verschiedene Beispiele einer modularen Einrichtung eines Krankentransport- bzw. Rettungswagens und
Fig. 8 und 9 Aufnahme- und Abdeckleisten zur Halterung sowie zur Abdeckung der Randbereiche aneinanderstoßender Module.

Fig. 1 zeigt eine Seitenwand der Patiententransportkabine eines Krankentransport- bzw. Rettungswagens sowie die Trennwand zwischen dieser Kabine und dem Fahrerraum. Beide Wände sind mit paneelartigen Modulen 1 verkleidet, welche eine glattflächige Innenwand bilden.

Die Module 1 besitzen eine durchlaufende horizontale Auskehlung 2, welche bei Bedarf mit rinnenförmigen Abdeckelementen überdeckt werden kann, um durchlaufende Installationskanäle für Kabel sowie fluidische Druckleitungen u.dgl. herzustellen. Auf diese Weise können die genannten Leitungen und Kabel verdeckt, jedoch leicht zugänglich angeordnet werden. Die Abdeckungen für die Auskehlung 2 eignen sich des weiteren zur Halterung von Steckdosen, Anschlüssen u.dgl.

In der Fig. 1 sind die paneelartigen Module 1 im wesentlichen völlig glattflächig ausgebildet.

Gemäß Fig. 2 können die paneelartigen Module 1 auch - vorzugsweise rasterartig angeordnete - Ausnehmungen bzw. Vertiefungen 3 aufweisen, welche zur Anordnung verschiedenartiger Aufnahmen 4 für Medikamente, medizintechnische Geräte und/oder Koffer 5 für Medikamente und Geräte vorbereitet sind.

Grundsätzlich können die Aufnahmen 4 auch nach Art eines Wandschrankes ausgebildet sein.

Fig. 3 zeigt ähnliche Module 1 wie die Fig. 2, jedoch sind die modulseitigen Ausnehmungen bzw. Vertiefungen 3 vergleichsweise klein bemessen, um entsprechend kleinere Aufnahmen 4 für Koffer 5, Drähte, Medikamente od.dgl. in ästhetisch gefälliger Weise anordnen zu können.

Fig. 4 zeigt ein Modul 6 mit zwei aus der Wandebene herausstehenden vertikalen Wangen 7, zwischen denen sich regalbrettartige Einsätze 8 und/oder schrankartige Einsätze 9 anordnen lassen. Dabei ist vorteilhaft, daß die Wangen 7 zum Fahrzeuginnenraum etwas über die Einsätze 8 und 9 hinausragen und eine abgerundete Form aufweisen. Aufgrund dieser Ausgestaltung ist gewährleistet, daß sich das Sanitätspersonal innerhalb des Fahrzeuges, insbesondere bei der Notfallversorgung eines Patienten, weniger leicht Prellungen zuziehen kann.

Aus dem gleichen Grunde sind auch die vorangehend erläuterten Aufnahmen 4 mit abgerundeten Außenrändern gestaltet.

Des weiteren zeigt die Fig. 4, daß vor den paneelartigen glatten Modulen 1, wie sie oben in der Fig. 1 bereits dargestellt wurden, Bodenschränke bzw. Kommoden 10 angeordnet werden können.

Fig. 5 zeigt einen Ausschnitt eines Modules mit einer Auflage 11 für einen schmalen Koffer 5, welcher auf der Auflage 11 in griffbereiter Position mittels eines nicht dargestellten elastischen Gurtes od.dgl. festgehalten wird. Diese Auflage 11 ist insbesondere für solche Koffer 5 bzw. Behältnisse geeignet, in denen Medikamente und Instrumente für die Notfallversorgung eines Patienten außerhalb des Fahrzeuges untergebracht sind.

Gegebenenfalls kann die in Fig. 5 dargestellte Auflage 11 auch innenseitig einer Tür angeordnet sein.

Fig. 6 zeigt deckenseitig anbringbare Module 12, welche gehäuseartig ausgebildet sind, um eine deckenseitige Installation medizintechnischer Geräte sowie eine versenkte Anordnung von Leuchten u.dgl. zu ermöglichen.

Ähnliche Module können gegebenenfalls auch wandseitig angeordnet sein. Gemäß Fig. 7 können z.B. gehäuseartige wandseitige Module 20 oberhalb eines Bodenschrankes 21 mit Waschbecken 22 angeordnet sein und ein Behältnis für Einmal-Handtücher, einen mittels Hebels 23 betätigbaren Seifenspender sowie einen Behälter für Desinfektionsmittel aufnehmen, wobei auf der dem Waschbecken zugewandten Unterseite des modulseitigen Gehäuses entsprechende Öffnungen für die Entnahme der Handtücher, der Seife sowie des Desinfektionsmittels vorhanden sind. Durch eine an Scharnieren aufklappbar gehalterte Abdeckung 24 ist der Innenraum des oberschrankartigen Modules 20 zum Befüllen der Behältnisse für Seife und Desinfektionsmittel sowie Handtücher zugänglich.

Zur Halterung sämtlicher Module 1, 6 und 12 ist vorgesehen, an den Wänden sowie der Decke der Fahrzeugkarosserie innenseitige Pfosten, Rippen bzw. Verstrebungen nach Art eines Rasters anzuordnen. An diesen Pfosten, Rippen bzw. Verstrebungen können dann die vorgenannten Module 1, 6 und 12 ohne weiteres befestigt werden, da deren Maße dem Raster angepaßt sind.

Dabei ist es möglich, daß die Module 1, 6 und 12 jeweils mehrere Pfosten, Rippen oder Verstrebungen überdecken, wenn dieselben ein "engmaschiges" Gitterwerk bilden. Eine solche Bauweise besitzt den Vorzug, daß die Variabilität der Einbaumöglichkeiten für die Module 1, 6 und 12 erhöht wird. Außerdem können die an den Ausnehmungen bzw. Vertiefungen 3 anzuordnenden Aufnahmen 4 bzw. die zwischen den Wangen 7 unterbringbaren Einsätze 8 und 9 je nach zu erwartender Belastung wahlweise nur mit dem jeweiligen Modul 1, 6 bzw. 12 oder zusätzlich mit vom jeweiligen Modul überdeckten Pfosten, Rippen oder Verstrebungen verbunden werden.

Prinzipiell ist es jedoch auch möglich und vorteilhaft, die Module 1, 6 und 12 jeweils hinreichend tragfähig auszubilden, so daß eine Verankerung derselben ausschließlich an deren Rändern auch bei größerer Belastung möglich und ausreichend ist.

Die erstgenannte Bauweise hat den Vorzug, daß die Module 1, 6 und 12 vergleichsweise leicht und damit kostengünstig hergestellt werden können. Dafür ist der herstellungsmäßige Aufwand für die Anordnung der relativ eng benachbarten Pfosten, Rippen und Verstrebungen größer.

Bei der zweitgenannten Ausführungsform muß ein höherer Preis für die Module 1, 6 und 12 in Kauf genommen werden, dafür werden verminderte Kosten bei der Vorbereitung der Karosserie für den Einbau der genannten Module erreicht.

Unabhängig davon, ob die karosserieseitigen Pfosten, Rippen und Verstrebungen ein Gitterwerk mit kleinem Rastermaß bilden oder mit vergleichsweise großen Abständen entsprechend den Höhen- und Breitenabmessungen der Module 1, 6 und 12 angeordnet sind, ist bevorzugt vorgesehen, die Ränder der Module 1, 6 und 12 durch Aufnahmeleisten 13 zu haltern, wie sie in Fig. 8 in einer bevorzugten Ausführungsform dargestellt sind.

Die Aufnahmeleisten 13 besitzen ein Doppel-U-Profil mit zu entgegengesetzten Seiten geöffneten, durchlaufenden, nutenartigen Kanälen 14, welche die entsprechend ausgerichteten Randbereiche der Module 1, 6 und 12 aufnehmen.

Die beiden U-Profile der Aufnahmeleisten 13 sind miteinander durch einen Mittelbereich 15 verbunden, derart, daß die in Fig. 8 oberen Schenkel der U-Profile und der Mittelbereich 15 in einer Ebene liegen. Dementsprechend haben die Aufnahmeleisten 13 eine völlig glatte, in Fig. 8 obere Seite, mit der sie in Einbaulage auf den Pfosten, Rippen bzw. Verstrebungen der Karosserie aufliegen. Zur Befestigung der Aufnahmeleisten 13 an Karosserieteilen dienen Schrauben, Nieten u.dgl., welche den Mittelbereich 15 durchsetzen und deren Köpfe innerhalb eines Profilkanales 16 auf der in Fig. 8 unteren Seite des Mittelbereiches aufgenommen werden können.

Der Profilkanal 16 besitzt hinterschnittene Ränder 17, die mit federnden, im Profil hakenförmigen Stegen 18 der in Fig. 9 beispielhaft dargestellten Abdeckleiste 19 zusammenwirken. Diese Abdeckleiste 19 kann mit den vorgenannten Stegen 18 in den Profilkanal 16 eingedrückt werden, wobei die Stege 18 die hinterschnittenen Ränder 17 des Profilkanales 16 umgreifen und die Abdeckleiste 19 an der jeweiligen Aufnahmeleiste 13 festhalten.

Die Abdeckleiste 19 besitzt eine relativ große Breite, derart, daß sie mit ihren Rändern über die Aufnahmeleisten 13 hinausragt und auf den angrenzenden Randzonen der Module 1, 6 bzw. 12 mit leichter elastischer Spannung aufliegt.

Die Aufnahmeleisten 13 können aus Hart-PVC und die Abdeckleisten 19 aus Weich-PVC bestehen.

Anstelle einer Befestigung der Aufnahmeleisten 13 an karosserieseitigen Pfosten, Rippen und/oder Verstrebungen ist es auch möglich, die Pfosten, Rippen und Verstrebungen nach Art von Halte- bzw. Aufnahmeprofilen auszubilden, um die Module 1, 6 bzw. 12 zu haltern.

## Patentansprüche

1. Einrichtung für Krankentransport- bzw. Rettungswagen od.dgl. mit innenseitiger segmentierter Wand- und Deckenverkleidung sowie daran angeordneten Aufnahmen für Geräte, Ausrüstungsteile, Medikamente u.dgl. in der Patiententransportkabine,
dadurch gekennzeichnet,
daß an den Wänden und/oder am Dach der Karosserie od.dgl. Pfosten, Rippen und/oder Verstrebungen mit vorgegebenen Abständen nach Art eines Rasters angeordnet sind und die Innenverkleidung der Wände und/oder Decke aus Modulen (1,6,12) zusammensetzbar ist, die als miteinander kombinierbare unterschiedliche Formteile, vorzugsweise aus Kunststoff, mit dem Raster angepaßten Maßen ausgebildet und mit vorbereiteten Aussparungen, Vertiefungen oder Ausnehmungen (3), in die sich verschiedenartige, vorgefertigte Aufnahmeelemente bzw. Einsätze (4,8) einsetzen lassen, bzw. mit angeformten Aufnahmen für die Geräte, Ausrüstungsteile, Medikamente u.dgl. versehen sind.

2. Einrichtung nach Anspruch 1, dadurch gekennzeichnet, daß wand- bzw. deckenseitige Aufnahmen (4) bzw. Einsätze (8,9) mittelbar - über die Module (1,6,12) - an den Pfosten, Rippen bzw. Verstrebungen gehaltert sind.

3. Einrichtung nach einem der Ansprüche 1 oder 2, dadurch gekennzeichnet, daß die Module (1,6,12) über mehrere Pfosten, Rippen bzw. Verstrebungen erstreckt sind, derart, daß wand- bzw. deckenseitige Aufnahmen (4) sowie Einsätze (8,9) an den Modulen und/oder an dahinterliegenden Pfosten, Rippen bzw. Verstrebungen verankerbar sind.

4. Einrichtung nach einem der Ansprüche 1 bis 3, dadurch gekennzeichnet, daß die Aussparungen, Vertiefungen od.dgl. rasterartig angeordnet sind.

5. Einrichtung nach einem der Ansprüche 1 bis 4, dadurch gekennzeichnet, daß Module (12) mit in Einbaulage vertikalen, aus der Wandebene herausstehenden Wangen (7) vorhanden sind, zwischen denen Aufnahmeelemente bzw. Einsätze (4,8) für Geräte u.dgl. unterbringbar sind.

6. Einrichtung nach Anspruch 5, dadurch gekennzeichnet, daß die Wangen (7) quer zur Wandebene eine größere Tiefe aufweisen als die zwischen ihnen untergebrachten Aufnahmen, Einsätze und/oder Geräte od.dgl.

7. Einrichtung nach einem der Ansprüche 1 bis 6, dadurch gekennzeichnet, daß an den Modulen (1,6,12) angeordnete bzw. anbringbare, aus der Wandebene herausstehenden Teile abgerundete Konturen aufweisen.

8. Einrichtung nach einem der Ansprüche 1 bis 7, dadurch gekennzeichnet, daß Module (1) mit vorbereiteten, über mehrere Module durchlaufenden Installationskanälen bzw. Auskehlungen (3) zur Herstellung von Installationskanälen vorhanden sind.

9. Einrichtung nach einem der Ansprüche 1 bis 8, dadurch gekennzeichnet, daß die Module (1,6,12) an ihren Rändern in Profilkanälen von Aufnahmeleisten gehaltert sind, welche an den Pfosten, Rippen bzw. Verstrebungen anbringbar sind.

10. Einrichtung nach einem der Ansprüche 1 bis 9, dadurch gekennzeichnet, daß die Pfosten, Rippen bzw. Verstärkungen als Aufnahmeprofile zur Aufnahme und Halterung der Ränder der Module (1,6,12) ausgebildet sind.
